# EUROPÄISCHE PATENTSCHRIFT

(11) **EP 1 094 971 B1**
(45) Veröffentlichungstag und Bekanntmachung des Hinweises auf die Patenterteilung: **12.06.2002**
(21) Anmeldenummer: 00941908.6
(22) Anmeldetag: 03.05.2000
(51) Int. Cl.: B65C 9/12

(54) **VORRICHTUNG ZUR ZUFÜHRUNG VON ETIKETTEN**
DEVICE FOR SUPPLYING LABELS
MACHINE D'ALIMENTATION EN ETIQUETTES

(30) Priorität: 08.05.1999 DE 19921432
(43) Veröffentlichungstag der Anmeldung: 02.05.2001
(73) Patentinhaber: Langguth GmbH & Co., 48308 Senden-Bösensell (DE)
(72) Erfinder: LEHMANN, Rainer, 48301 Nottuln (DE); ECKHOLT, Heinrich, 48151 Münster (DE)
(74) Vertreter: Habbel, Hans-Georg, Dipl.-Ing.
(86) Internationale Anmeldenummer: DE0001441
(87) Internationale Veröffentlichungsnummer: WO0068090

(56) Entgegenhaltungen:
- DE-C- 4 344 474
- DE-U- 8 631 867
- US-A- 1 517 255
- US-A- 4 099 712
- US-A- 5 374 052
- GUTTELING, J: "Device for separating and carrying off sheets" IBM TECHNICAL DISCLOSURE BULLETIN, Bd. 2, Nr. 5, Februar 1960 (1960-02), Seiten 16-17, XP002149002

## Beschreibung

Die Erfindung bezieht sich auf eine Etikettiermaschine für Naßleimetiketten gemäß dem Oberbegriff des Hauptanspruches.

Gattungsbildende Etikettiermaschinen sind beispielsweise aus der DE 33 05 350 C2 oder der DE-PS 23 57 610 bekannt und in großem Umfang in der Praxis im Einsatz. Weiterhin ist es sowohl aus der US-A-1 517 255 wie auch aus der IBM Disclosure Bulletin, Vol. 2 No. 5 February 1960 (XP-002149002) bekannt, auf einem Lagertisch aufliegende Etiketten mittels Vakuumheber zu vereinzeln und gleichzeitig zu fördern.

In jüngster Zeit finden als Etiketten sogenannte "Mehrfachetiketten" Anwendung. Bei diesen Mehrfachetiketten sind unterhalb des Hauptetikettes zusätzliche Informationen enthaltende Blätter angeordnet. Das Hauptetikett ist geschlossen ausgebildet und kann nach Aufbringen auf den zu eti-kettierenden Gegenstand über eine Reißlinie geöffnet werden, so daß dann die unterhalb des Hauptetikettes angeordneten und von diesen getragenen, zusätzlichen Informationsschriften gelesen werden können.

Diese Mehrfachetiketten sind ganz unterschiedlich in ihrer Länge, Breite und Dicke ausgebildet, und die mehrlagige Einlage kann sich an ganz unterschiedlichen Stellen auf der Rückseite des Hauptetikettes befinden. Die Verarbeitung dieser Mehrfachetiketten in den heute zum Stand der Technik gehörenden Naßleimetikettiermaschinen ist so gut wie unmöglich, da eine Einstellung der Fördermittel für die Etiketten auf die so unterschiedlich ausgebildeten Mehrfachetiketten einen Arbeitsaufwand bedeuten würden, der nicht in der Praxis zu realisieren ist.

Mehrfachetiketten weisen aber eine an ihrer linken Vorderseite angeordnete, eindeutige, klare und gerade Vorderkante auf, die als Anlagekante ausgenutzt werden kann.

Der Erfindung liegt die Aufgabe zugrunde, eine Etikettiermaschine zu schaffen, und zwar eine Naßleimetikettiermaschine, bei der auch ein Etikettenmagazin vorgesehen ist, in dem ganz unterschiedlich ausgebildete Etiketten eingebracht werden können und bei welcher trotz der so unterschiedlichen Ausbildung der Mehrfachetiketten eine einwandfreie Vereinzelung und Förderung des einzelnen Etikettes zur Beleimungs- und Andrückeinrichtung möglich wird. Die Maschine soll dabei ohne großen Aufwand schnell und von einfachem Personal bedient auf die unterschiedlichen Größen, Dicken und Längen der Mehrfachetiketten einstellbar sein, so daß mit einer Etikettiermaschine die unterschiedlichsten Gefäße mit den unterschiedlichsten Mehr fachetiketten versehen werden können.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird vorgeschlagen, daß eine Kante des Etikettes als Anlagekante ausgenutzt wird und daß das Etikettenmagazin als Lagertisch ausgebildet ist, der mit einer sich über die ganze Tischlänge erstreckenden Anlagewand versehen ist, an der nunmehr die Kante des Etikettes, vorzugsweise die vordere linke Kante, angelegt werden kann.

Im Bereich dieser Anlagewand sind dann oberhalb des Lagertisches Transportmittel für die Etiketten vorgesehen, die das vereinzelte Etikett, wobei die Vereinzelung durch dieses Transportmittel erfolgt, einem z. B. oberhalb der Anlagewand angeordneten Etikettenförderer übergeben.

Anschließend an den Etikettenförderer ist ein Fördertisch vorgesehen, auf den das vom Etikettenförderer geförderte Etikett abgegeben wird und auf dem das Etikett in Förderrichtung des Etikettenförderers bis an eine Sollstelle gefördert wird, beispielsweise wiederum eine Anlagewand, und dann quer zu dieser Förderrichtung zur Aufgabestelle der Beleimungs- und Andrückeinrichtung gefördert wird. Das vereinzelte Etikett kann dann in der zum Stand der Technik gehörenden Beleimungs- und Andrückeinrichtung in üblicher Weise dem zu etikettierenden Gefäß zugeführt werden.

Gemäß der Erfindung ist vorzugsweise auf dem Lagertisch senkrecht zur Anlagewand eine Widerlagerwand angeordnet, an der die Etiketten angelegt werden können, wobei zusätzlich z. B. ein Gegenhalter am Lagertisch vorgesehen ist, der durch einfaches Verstellen auf die Breite des Etikettes eingestellt werden kann und dadurch eine sichere Halterung des Etikettenstapels gewährleistet.

Als Transportmittel für die vereinzelten Etiketten, das gleichzeitig auch die Etiketten vereinzelt, werden gemäß der Erfindung vorzugsweise Vakuumsauger eingesetzt, wobei aber anstelle der Vakuumsauger die Etiketten von oben mit Reibschluß oder von unten mit Reibschluß entnommen werden können. Entscheidend ist, daß das vereinzelte Etikett der Einzugsrolle des Etikettenförderers übergeben wird, wobei dieser Etikettenförderer aus einer Einzugsrolle und einer Gegenrolle besteht und die Einzugsrolle vorzugsweise mit Gummiringen versehen ist.

Werden Vakuumsauger eingesetzt, so werden diese auf das oberste Etikett im Bereich der Anlagewand abgesenkt, ergreifen das Etikett, heben es hoch und schwenken dabei derart, daß sie nunmehr die vordere Kante des Etikettes der Einzugsrolle übergeben können.

Auf dem Fördertisch, auf dem das Etikett von dem Etikettenförderer übergeben wird, wird das Etikett in üblicher Weise wiederum zu einer Sollstelle gefördert, beispielsweise wiederum einer Anlagewand und wird dann quer. zu dieser Förderrichtung über Mitnehmer vorgeschoben und damit der Beleimungs- und Andrückeinrichtung übergeben. Gemäß einem bevorzugten Ausführungsbeispiel der Erfindung sind die Mitnehmer auf einem Träger angeordnet, der über eine pneumatische Kolben-Zylinderanordnung vor und zurück bewegbar ist. Die Kolben-Zylinderanordnung mit dem Träger ist wiederum auf einem Halter angeordnet, der von Hand in Richtung der Förderrichtung der Kolben-Zylinderanordnung einstellbar ist, d. h. er kann auf verschieden unterschiedlich breite Etiketten eingestellt werden, so daß der Hub der pneumatischen Kolben-Zylinderanordnung immer gleich sein kann, unabhängig davon, wie breit das Etikett ist, so daß hier keine komplizierten Maschineneinstellungen erforderlich sind und eine relativ kostengünstige pneumatische Kolben-Zylinderanordnung eingesetzt werden kann.

Ein Ausführungsbeispiel der Erfindung wird nachfolgend anhand der Zeichnungen erläutert. Die Zeichnungen zeigen dabei in
- Fig. 1: eine Ansicht auf die Etikettiermaschine mit Lagertisch und Transportmittel, in
- Fig. 2: einen Ausschnitt aus Fig. 1, wobei die Vakuumsauger auf den vorderen Rand des Etikettes abgesenkt sind, in
- Fig. 3: die angehobenen und geschwenkten Vakuumsauger und in
- Fig. 4: eine Ansicht auf den Fördertisch mit aufliegendem Etikett, das bis an die Übergabe zur Beleimungs- und Andrückeinrichtung gefördert ist.

In Fig. 1 ist ein Etikettenmagazin 1 erkennbar, das als Lagertisch 4 ausgebildet ist und eine Anlagewand 5 aufweist, an der die Vorderkante eines Etikettenstapels mit Etiketten 3 angelegt ist. Die Seitenkante des Etikettes liegt an einer Widerlagerwand 9 an und der Etikettenstapel wird durch Gegenhalter 10 und 10a gehalten, die leicht von Hand auf die Breite des Etikettes 3 bzw. des Etikettenstapels einstellbar sind. Oberhalb der Anlagewand 5 sind Vakuumsauger 11 erkennbar, von denen eine Vielzahl auf einem schwenkbaren Träger 21 angeordnet sind. Weiterhin ist in Fig. 1 ein Etikettenförderer 6 erkennbar, der eine Einzugsrolle 12 und eine Gegenrolle 14 aufweist, wobei die Einzugsrolle 12 mit Gummiringen 19 bestückt ist. Die Vakuumsauger 11 sind in einer auf die Größe des Etikettes einstellbaren Anzahl einsetzbar.

Fig. 2 zeigt, daß die Vakuumsauger 11 durch Schwenken des schwenkbaren Trägers 21 nach vorne geschwenkt und auf die Vorderkante des Etikettes 3 abgesenkt sind. Nunmehr wird in den Saugköpfen der Vakuumsauger 12 das Vakuum wirksam und - wie Fig. 3 zeigt - heben die Sauger das Etikett an, und durch Schwenken des schwenkbaren Trägers 21 wird nunmehr die Vorderkante des Etikettes 3 dem Etikettenförderer 6 derart zugeführt, daß diese Vorderkante zwischen die Einzugsrollen 12 und die Gegenrollen 14 gelangen und durch diesen Etikettenförderer 6 abgefördert werden können.

Fig. 4 zeigt eine Ansicht auf einen vom Etikettenförderer 6 beschickten Fördertisch 7, auf dem das Etikett 3 an eine Sollstelle, beispielsweise wiederum eine Anlagewand 22, gefördert wird.

In Fig. 4 ist ein Teil einer Beleimungs- und Andrückeinrichtung 2 erkennbar sowie ein Etikettenschacht 8, in den das Etikett 3 übergeben werden soll.

Unterhalb der Oberseite des Fördertisches 7 ist ein Träger 18 angeordnet, der Mitnehmer 16 trägt, die an der Seiten kante 15 des Etikettes 3 zur Anlage gebracht werden können, wobei an dem Träger 18 ein Halter 20 anschließt, der eine pneumatische Kolben-Zylinderanordnung 17 trägt. Der Halter 20 ist in einer Schiene 23 verstellbar.

In Fig. 4 ist die Förderrichtung des Etikettes, das aus dem Etikettenförderer 6 kommt, mit X eingezeichnet und die Förderrichtung des Etikettes 3 durch die Mitnehmer 16 mit Y. Durch das Fördern des Etikettes in Förderrichtung Y wird das Etikett vom Fördertisch 7 dem Etikettenschacht 8 zugeführt.

Der Träger 18 mit dem Halter 20 und damit mit der pneumatischen Kolben-Zylinderanordnung 17 ist von Hand in Förderrichtung Y verstellbar, so daß dadurch eine Anpassung der Stellung der Mitnehmer 16 auf die Breite des Etikettes 3 möglich ist und, da die durch die Widerlagerwand 9 bestimmte Stellung dieser Randkante des Etikettes vorgegeben ist, ist nunmehr nur ein relativ kleiner Hub der pneumatischen Kolben-Zylinderanordnung 17 notwendig, um das Etikett 3 dem Etikettenschacht 8 zuzuführen. Dadurch, daß der Träger 18 und der Halter 20 von Hand auf die Breite des Etikettes einstellbar ist, benötigt also die pneumatische Kolben-Zylinderanordnung 17 immer nur den gleichen Vorschubweg, d. h. es kann eine relativ kleine pneumatische Kolben-Zylinderanordnung 17 eingesetzt werden und eine Verstellung des Hubes dieser pneumatischen Kolben-Zylinderanordnung 17 ist nicht erforderlich, sondern von einfachem Bedienungspersonal kann die Stellung der Mitnehmer 16 auf das jeweilige Etikett 3 angepaßt werden, ohne daß der Hub der pneumatischen Kolben-Zylinderanordnung 17 verstellt werden muß.

Aus der voraufgehenden Beschreibung ist erkennbar, daß unabhängig, wie groß das Etikett ist, wie dick das Etikett ist, wie lang das Etikett ist und wo über die Länge des Etikettes gesehen die Mehrfachinstruktionen an der Rückseite der Vorderseite des Etikettes angebracht sind, ein vollautomatisches Entnehmen des Etikettes aus dem Etikettenstapel möglich wird, eine Förderung des Etikettes vor den Etikettenschacht gewährleistet ist und daß durch einfache Von-Hand-Verstellungen die erfindungsgemäße Etikettiermaschine auf die unterschiedlichsten Etikettengrößen von einfachem, ungelernten Bedienungspersonal eingestellt werden kann.

## Patentansprüche

1. Etikettiermaschine für Naßleimetiketten mit einer die Etiketten (3) haltenden und führenden Beleimungs- und Andrückeinrichtung (2), der ein Etikettenmagazin (1) vorgeschaltet ist, aus der die Etiketten (3) der Beleimungs- und Andrückeinrichtung (2) zugeführt werden, wobei
a) das Etikettenmagazin (1) als Lagertisch (4) ausgebildet ist mit einer sich über die ganze Lagertischlänge erstreckenden Anlagewand (5),
b) oberhalb des Lagertisches (4) im Bereich der Anlagewand (5) Transportmittel für die Etiketten (3) vorgesehen sind, die das vereinzelte Etikett (3) einem oberhalb der Anlagewand (5) angeordneten Etikettenförderer (6) übergeben, **dadurch gekennzeichnet, daß**
c) anschließend an den Etikettenförderer (6) ein Fördertisch (7) vorgesehen ist, auf dem das Etikett (3) in Förderrichtung (X) des Etikettenförderers (6) bis an eine Sollstelle gefördert und dann durch sich an die Seitenkante (15) des Etikettes (3) anlegende Mitnehmer (16) quer zur Förderrichtung (X), d. h. in Förderrichtung (Y) zur Aufgabestelle der Beleimungs- und Andrückeinrichtung (2) gefördert wird.

2. Etikettiermaschine nach Anspruch 1, **dadurch gekennzeichnet, daß** auf dem Lagertisch (4) quer zur Anlagewand (5) eine Widerlagerwand (9) vorgesehen ist.

3. Etikettiermaschine nach Anspruch 1 und 2, **dadurch gekennzeichnet, daß** auf dem Lagertisch (4) mindestens ein Gegenhalter (10) auf die Widerlagerwand (9) hin einstellbar vorgesehen ist.

4. Etikettiermaschine nach Anspruch 1, **dadurch gekennzeichnet, daß** als Transportmittel für die vereinzelten Etiketten (3) Vakuumsauger (11) vorgesehen sind.

5. Etikettiermaschine nach Anspruch 4, **dadurch gekennzeichnet, daß** die Vakuumsauger (11) eine Hub- und Schwenkbewegung ausführen, um das Etikett (3) dem Etikettenförderer (6) zu übergeben.

6. Etikettiermaschine nach einem der vorhergehenden Ansprüche, **dadurch gekennzeichnet, daß** der Etikettenförderer (6) durch eine Einzugsrolle (12) gebildet wird, die mit Gegenrollen (14) zusammenarbeitet.

7. Etikettiermaschine nach Anspruch 6, **dadurch gekennzeichnet, daß** auf der Einzugsrolle (12) die Förderung des vereinzelten Etikettes (3) unterstützende Gummiringe (19) angeordnet sind.

8. Etikettiermaschine nach Anspruch 1, **dadurch gekennzeichnet, dass** die zur Förderung des vereinzelten Etikettes (3) in Förderrichtung (Y) auf dem Fördertisch (7) vorgesehenen Mitnehmer (16) auf einem Träger (18) angeordnet sind, der mittels einer pneumatischen Kolben-Zylinderanordnung (17) vor- und zurückbewegbar ist.

9. Etikettiermaschine nach Anspruch 8, **dadurch gekennzeichnet, daß** die pneumatischen Kolben-Zylinderanordnung (17) mit dem Träger (18) auf einem von Hand verstellbaren Halter (20) angeordnet sind.

## Claims

1. A labelling machine for wet-glue labels with a glue-applying and pressing-on arrangement (2) which holds and guides the labels (3) and is preceded by a label magazine (1) from which the labels are fed to the glue-applying and pressing-on arrangement (2), in which labelling machine
a) the label magazine (1) is designed as a storage table (4) with a feed wall (5) extending the entire length of the storage table (4),
b) conveyor means for the labels (3) are provided above the storage table (4) in the area of the feed wall (5), which means transfer the individual label (3) to a label conveyor (6) arranged above the feed wall (5), **characterised in that**
c) a conveyor table (7) is provided adjacent to the label conveyor (6), on which conveyor table (7) the label (3) is transported in the feed direction (X) of the label conveyor (6) up to a reference point and is then conveyed transversely to the feed direction (X) by carriers (16) abutting the lateral edge (15) of the label (3), i.e. in the feed direction (Y), to the delivery point of the glue-applying and pressing-on arrangement (2).

2. A labelling machine according to Claim 1, **characterised in that** an abutment wall (9) is provided on the storage table (4) perpendicularly to the feed wall (5).

3. A labelling machine according to Claims 1 and 2, **characterised in that** at least one retaining element (10) oriented towards the abutment wall (9) is adjustably provided on the storage table (4).

4. A labelling machine according to Claim 1, **characterised in that** vacuum suction elements (11) are provided as conveyor means for the individual labels (3).

5. A labelling machine according to Claim 4, **characterised in that** the vacuum suction elements (11) execute a lifting and swivelling movement in order to transfer the label (3) to the label conveyor (6).

6. A labelling machine according to one of the preceding claims, **characterised in that** the label conveyor (6) is formed by a drawing-in roller (12) which cooperates with counter-rollers (14).

7. A labelling machine according to Claim 6, **characterised in that** rubber rings (19) assisting the conveyance of the individual label (3) are arranged on the drawing-in roller (12).

8. A labelling machine according to Claim 1, **characterised in that** the carriers (16) provided on the storage table (7) to transport the individual label (3) in the feed direction (Y) are arranged on a support (18) which is reciprocatingly movable by means of a pneumatic piston-cylinder arrangement (17).

9. A labelling machine according to Claim 8, **characterised in that** the pneumatic piston-cylinder arrangement (17) is arranged with the carrier (18) on a holder (20) which is adjustable manually.

## Revendications

1. Machine d'alimentation en étiquettes pour étiquettes à colle humide comprenant un dispositif d'encollage et de pressage (2) maintenant et guidant les étiquettes (3), en amont duquel est monté un chargeur d'étiquettes (1), à partir duquel les étiquettes (3) sont amenées au dispositif d'encollage et de pressage (2), dans laquelle
a) le chargeur d'étiquettes (1) est conçu comme une table de stockage (4) avec une paroi de contact (5) s'étendant sur toute la longueur de la table de stockage,
b) au-dessus de la table de stockage (4) dans la zone de la paroi de contact (5), sont prévus des moyens de transport pour les étiquettes (3) qui transfèrent l'étiquette séparée (3) à un transporteur d'étiquettes (6) disposé au-dessus de la paroi de contact (5), **caractérisée en ce que**
c) une table transporteuse (7) est prévue à la suite du transporteur d'étiquettes (6) sur laquelle l'étiquette (3) est transportée jusqu'à une position prescrite dans le sens d'avancement (X) du transporteur d'étiquettes (6) puis transportée perpendiculairement au sens d'avancement (X), c'est-à-dire dans le sens d'avancement (Y), jusqu'au point de chargement du dispositif d'encollage et de pressage (2) par des tenons d'entraînement (16) s'appliquant contre l'arête latérale (15) de l'étiquette (3).

2. Machine d'alimentation en étiquettes selon la revendication 1, **caractérisée en ce qu'**un contrefort de paroi (9) est prévu sur la table de stockage (4) perpendiculairement à la paroi de contact (4).

3. Machine d'alimentation en étiquettes selon les revendications 1 et 2, **caractérisée en ce qu'**au moins une contre-butée (10) réglable par rapport au contrefort de paroi (9) est prévu sur la table de stockage (4).

4. Machine d'alimentation en étiquettes selon la revendication 1, **caractérisée en ce que** des aspirateurs à vide (11) sont prévus comme moyens de transport pour les étiquettes séparées.

5. Machine d'alimentation en étiquettes selon la revendication 4, **caractérisée en ce que** les aspirateurs à vide (11) exécutent un mouvement de levée et de rotation pour transférer l'étiquette (3) au transporteur d'étiquettes (6).

6. Machine d'alimentation en étiquettes selon l'une des revendications précédentes, **caractérisée en ce que** le transporteur d'étiquettes (6) est constitué d'un rouleau d'alimentation (12) qui fonctionne en concomitance avec des rouleaux conjugués (14).

7. Machiné d'alimentation en étiquettes selon la revendication 6, **caractérisée en ce que** des anneaux en caoutchouc (19) renforçant l'avance des étiquettes séparées (3) sont disposés sur le rouleau d'alimentation (12).

8. Machine d'alimentation en étiquettes selon la revendication 1, **caractérisée en ce que**, pour le transport des étiquettes séparées (6) dans le sens d'avancement (Y) sur la table transporteuse (7), des tenons d'entraînement (16) sont disposés sur un support (18) qui est déplaçable en avant et en arrière au moyen d'un groupe piston-vérin pneumatique (17).

9. Machine d'alimentation en étiquettes selon la revendication 8, **caractérisée en ce que** le groupe piston-vérin pneumatique (17) est disposé, avec le support (18) sur un porte-outil (20) déplaçable.
